# EUROPÄISCHE PATENTSCHRIFT

(11) **EP 0 018 356 B1**
(45) Veröffentlichungstag und Bekanntmachung des Hinweises auf die Patenterteilung: **15.06.1983**
(21) Anmeldenummer: 80890048.4
(22) Anmeldetag: 22.04.1980
(51) Int. Cl.: B28B 11/00

(54) **Verfahren zum Nassstapeln von Formlingen, Anlage zur Durchführung dieses Verfahrens, sowie Abdeckung für die in dieser Anlage zu stapelnden Formlinge**
Method of moist stacking shaped articles, apparatus for carrying out this method, and covering for the shaped articles to be stacked in this apparatus
Procédé d'empilage humide d'articles moulés, installation pour la mise en oeuvre de ce procédé, ainsi que recouvrement pour les articles moulés à empiler dans cette installation

(30) Priorität: 23.04.1979 AT 3020/79
(43) Veröffentlichungstag der Anmeldung: 29.10.1980
(73) Patentinhaber: EBENSEER BETONWERKE GESELLSCHAFT M.B.H., A-1040 Wien (AT)
(72) Erfinder: Maculan, Alexander, Dipl.Ing. Dr., A-1010 Wien (AT)
(74) Vertreter: Binder, Otto, Dipl.-Ing.

## Beschreibung

Die Erfindung betrifft zunächst ein Verfahren zum Naßstapeln von Formlingen aus einem allmählich erhärtenden, hydraulisch gebundenen Material, wie Beton, gemäß Oberbegriff von Anspruch 1.

Solche Formlinge werden bekanntlich im Rahmen ihrer industriellen Fertigung üblicherweise zu Stapeln geschichtet und man läßt sie in diesen Stapeln bis zu einer ausreichenden Erhärtung auf Unterlagsplatten ruhen, bis sie dann im erhärteten Zustand von diesen Unterlagsplatten abgenommen und auf das Fertigwarenlager gebracht werden können.

Die Qualität solcher Formlinge, insbesondere ihre Festigkeit, kann dadurch wesentlich verbessert werden, daß man sie innerhalb der Phase der Erhärtung in einer klimatisierten Atmosphäre lagert. Man hat zu diesem Zweck die Formlinge beispielsweise in sogenannte Härtekammern eingebracht, deren Anfertigung und Betrieb jedoch erhebliche Kosten verursacht.

Es ist ferner auch schon bekannt, die Formlinge nach ihrer Fertigung im Umlaufverfahren mittels eines kontinuierlichen Förderers durch ein geschlossenes Bauwerk zu führen, das als solches eine Klimakammer größeren Ausmaßes verkörpert, doch sind diese Vorgangsweise und die hierfür erforderliche Anlage mit noch höherem, die Fertigung belastendem Kosten-und Energieaufwand verbunden.

So ist beispielsweise aus der deutschen Offenlegungsschrift 2 431 298 eine zum Beschleunigen des Abbindens von Betonfertigteilen bestimmte Anlage bekanntgeworden, die einen langgestreckten Tunnel umfaßt, dessen als Laufbahn für verschiebbare Paletten ausgebildete Decke in Förderrichtung zunächst eine Arbeitsplattform zum Schalen und Formen der auf diesen Paletten ruhenden Betonfertigteile bildet und anschließend einen Bereich umfaßt, in dem diese Fertigteile während ihrer Förderung mit beheizbaren Hauben abgedeckt und einer am Tunnel-Ende angeordneten Hebebühne zugeführt werden. Nach Abheben der Hauben und Entschalen der Fertigteile im Bereich dieser Hebebühne werden die Fertigteile neuerlich mit diesen Hauben abgedeckt und durchlaufen nun in gegenläufiger Förderrichtung das Innere des Tunnels bis sie schließlich an dessen anderem Ende von den Paletten abgekippt und schließlich abbefördert werden.

Gemäß einem aus der deutschen Offenlegungsschrift 1 953 963 vorbekannten Verfahren werden Betonfertigteile in Schalungen gefertigt, die dann scharenweise übereinander auf fahrbaren Wagen abgestellt werden. Sodann wird eine heizbare Haube über einen Stapel solcher Schalungen gestülpt und die Wagen werden in einem Zug längs eines Gleises und einer stromführenden Schiene, über die den Hauben Strom zugeführt wird, verfahren, bis eine ausreichende Abbindung des Betons eingetreten ist.

Alle diese Anlagen haben jedoch einen großen Raumbedarf für die während der Klimatisierung durchzuführende Förderung und sind deshalb im Betrieb sehr aufwendig; ihre Leistungsfähigkeit ist weitgehend von der Größe der für die Beheizung aufgewendeten Energie, bzw. von der die Klimatisierungsdauer bestimmenden Länge des zur Verfügung stehenden Förderweges und von der Fördergeschwindigkeit abhängig und dadurch kostenbedingt beschränkt.

Aufgabe der vorliegenden Erfindung ist es, ein Verfahren zu entwickeln, das sich mit einem vergleichsweise wesentlich geringeren Kosten-und Energieaufwand und mit einem Minimum an maschinellen Einrichtungen, aber doch weitgehend automatisiert durchführen läßt und das keiner aufwendigen Errichtung von Hallen und derartigen Bauwerken bedarf, demnach auch unter freiem Himmel ungestört durch Witterungseinflüsse ablaufen kann.

Ein solches Verfahren, bei dem auch im Freien gearbeitet werden kann, gehört schon zum Stand der Technik. Dabei wurden die einzeln oder gruppenweise auf Unterlagen aufliegenden Formlinge unmittelbar anschließend an ihre Formung von einem Förderer zu einem Lagerplatz gebracht und dort in längsverlaufenden, zueinander parallelen, neben- und übereinanderliegenden Scharen in Stapeln bis zu ihrer zumindest teilweisen Erhärtung gelagert. Die Stapelung wurde von einem mit einem Langgut- greifer ausgestatteten Stapelförderer besorgt, dem ein Querförderer zugeordnet war, welcher die frisch gefertigten Formlinge dem Stapelförderer, der diese Formlinge scharenweise übernahm, zubrachte.

Bei diesem vorbekannten Verfahren war jedoch eine Klimatisierung jener Atmosphäre, welcher die Formlinge während ihrer Erhärtung ausgesetzt waren, in keiner Weise vorgesehen, diese Formlinge waren vielmehr - sofern sich deren Stapel im Freien befand - den Witterungseinflüssen voll ausgesetzt und ihre Qualität konnte darunter erheblich leiden.

Das Gleiche gilt für noch primitivere Anlagen, bei denen die mit frisch gefertigten Formlingen beladenen Unterlagen auf einem Seilförderer zu seitwärts dieses Förderers gebildeten Stapeln gebracht und von einem längs des Seilförderers verfahrbaren, quer zu ihm verlaufenden Stapelförderer gestapelt wurden. Auch bei dieser vorbekannten Anlage war eine Klimatisierung der Formlinge während des Erhärtungsprozesses weder vorgesehen noch durchführbar.

Demgegenüber sieht vorliegende Erfindung, die von einem Verfahren der eingangs bezeichneten vorbekannten Gattung ausgeht, gemäß Kennzeichenteil von Anspruch 1 vor, daß die Formlinge der den Stapel bildenden Scharen innerhalb dieses Stapels in Klimakammern bildenden Abdeckungen eingeschlossen und die im Stapel jeweils nächsthöheren Formlingsscharen auf diese Abdeckungen aufgelegt werden.

Diese Abdeckungen können für einzelne Formlinge bzw. deren Unterlagen oder auch für jeweils eine Gruppe von Formlingen bemessen sein, vorzugsweise ist aber im Rahmen der Erfindung daran gedacht, für jeweils eine vollständige Schar von Formlingen eine gemeinsame Abdeckung vorzusehen.

Die erfindungsgemäße Lösung erbringt mannigfache technische und wirtschaftliche Vorteile. Abgesehen davon, daß auf den Bau und auf die Wartung eigener ortsfester Klimakammern verzichtet werden kann, ist es den Abdeckungen, wenn sie ausreichend tragfähig ausgebildet werden, zu verdanken, daß wesentlich höhere Stapel als bisher aus den Scharen noch nicht erhärteter Formlinge gebildet werden können und somit Stapelraum gespart wird; dementsprechend verringern sich auch die Förderwege vom Fertiger zum Stapel bzw. vom Stapel zu einem Vorratslager.

Ungeachtet dessen, daß mit dem erfindungsgemäßen Verfahren im Freien gearbeitet werden kann, also keine aufwendigen Hallen u. dgl. Bauwerke errichtet zu werden brauchen, ist eine hervorragende Qualität der Formlinge bzw. Fertigprodukte gewährleistbar, weil die Formlinge unmittelbar nach ihrer Fertigung bis zum Ende der Erhärtungsphase völlig ungestört und unter dauernd günstigen klimatischen Bedingungen in der von der Abdeckung begrenzten Atmosphäre verbleiben, wobei insbesondere weder Feuchtigkeitsverluste noch Verluste an Abbindewärme auftreten.

Das erfindungsgemäße Verfahren ist aber auch hinsichtlich der zu erbringenden Förderleistungen überaus wirtschaftlich; die Förderwege können auf ein Minimum reduziert werden, wenn der Ablauf der Verfahrensschritte rationell auf die erforderlichen Manipulationen abgestimmt wird.

So kann nach dem Erhärten der Formlinge einer Schar jeweils deren Abdeckung abgenommen und unverzüglich - im Bereich des Stapels
- zur Abdeckung frischer Formlinge wiederverwendet werden, bevor dann diese frischgefertigten Formlinge dem Stapel zugeführt und die erhärteten Formlinge abbefördert werden (Anspruch 2).

Sehr vorteilhaft ist es ferner, daß im Rahmen des erfindungsgemäßen Verfahrens das Aufnehmen und Ablagern der Formlings-Scharen sowie das Abheben und Auflegen der Abdeckungen von ein und demselben quer zur Längsrichtung der Formlings-Scharen bewegbaren Stapel-Förderer nacheinander durchgeführt werden kann (Anspruch 3).

Zweckmäßigerweise werden die vom Fertiger dem Scharen-Stapel zugebrachten Formlinge in einer zu den bereits lagernden Formlings-Scharen parallelen Richtung zu einer der Stirnseiten dieses Stapels befördert, wobei zur Bildung und Vervollständigung der einzelnen Scharen die mit jeweils frischgefertigten Formlingen belegten, nacheinander eintreffenden Unterlagen im Bereich dieser Stirnseite unterhalb eines Stapel- Förderers gesammelt und satt aneinandergereiht sowie anschließend als vollständige Schar auf den Stapel abgesetzt werden (Anspruch 4).

Im Zusammenhang mit dem erfindungsgemäßen Verfahren erstreckt sich die Erfindung auch auf eine Anlage zu dessen Durchführung gemäß Oberbegriff von Anspruch 5.

Diese Anlage ist gekennzeichnet durch einen Formlings-Fertiger mit einem ihm zugeordneten Zubringer für die mit frisch geformten Formlingen zu belegenden Unterlagen und einen die damit belegten Unterlagen zum Scharen-Stapel fördernden Förderer, welcher zu einer unterhalb des mit einem Langgut-Greifer ausgestatteten Stapel-Förderers gelegenen, im Bereich einer der Strinseiten des Stapels angeordneten Sammelstelle führt und dort die nacheinander eintreffenden Unterlagen zu quer zum Förderweg dieses Stapel-Förderers verlaufenden Scharen satt aneinanderreiht.

Gleichfalls unterhalb des Stapel-Förderers liegt eine Übernahmsstelle, an der ein gleichfalls quer zum Förderweg dieses Stapelförderers verlaufender, dem Abtransport erhärteter Formlinge dienender und deren Unterlagen vereinzelnder Förderer vorgesehen ist, welcher diese Unterlagen einem diese Formlinge abnehmenden Stapelgerät bzw. die derart entleerten Unterlagen zur Wiederverwendung dem Formlings-Fertiger als Zubringer zuführt (Anspruch 6).

Aus der Nähe der Sammelstelle zur Übernahmestelle ergibt sich der Vorteil, daß die Wiederverwendung der Abdeckungen lediglich einen geringen Aufwand erfordert: In der Übernahmsstelle werden sie von den voll erhärteten Formlingen abgenommen und in der benachbarten Sammelstelle auf die frischgefertigten Formlinge aufgesetzt.

Weitere Merkmale einer solchen Anlage werden nachstehend noch an Hand von Zeichnungen erläutert.

Zu einer solchen Anlage gehören begreiflicherweise auch die bereits erwähnten, Klimakammern bildenden Abdeckungen, mit denen die frischgefertigten, noch nicht erhärteten Formlinge entweder einzeln, gruppenweise oder - bevorzugt - scharenweise abdeckbar sind.

Die Erfindung erstreckt sich auch auf die Ausbildung solcher Abdeckungen; auch diese Ausbildung wird der besseren Verständlichkeit halber an Hand der Zeichnungen nachstehend erläutert. Vorteilhaft ist es, diese Abdeckungen mit wärmeisolierenden und feuchtigkeitsdichten Wandungen auszustatten, um Wärmeverluste bzw. Feuchtigkeitsverluste zu verhindern und die Abdeckungen voll als Klimakammern wirksam werden zu lassen.

In den Zeichungen zeigt die
Fig. 1 eine Draufsicht auf die Anlage in einer schematischen Darstellung, die
Fig. ist eine Seitenansicht bzw. ein Teilschnitt eines aus Formlings-Scharen gebildeten Stapels mit den zugehörigen Abdeckungen, die
Fig. 3 ist eine Längsansicht, bzw. teilweise ein Längsschnitt einer einzelnen mit Formlingen belegten Unterlage und der auf diese Formlinge aufgesetzten Abdeckung, die
Fig. 4 bis 6 schließlich zeigen in schematischen Querschnitten weitere Ausführungsvarianten von Abdeckungen.

Gemäß Fig. 1 ist ein Formlings-Fertiger 1 irgend einer beliebigen, an sich bekannten Bauart vorgesehen, welcher die Formlinge auf Unterlagen 2, z. B. hölzernen Paletten, fertigt und ablegt, die ihm von einem Zubringer 3 gebracht werden. Ein Förderer 4 bringt die frisch geformten Formlinge 5 auf ihren Unterlagen 2 zum Scharen-Stapel, welcher allgemein mit 6 bezeichnet ist. Dieser Förderer 4 führt zu einer Sammelstelle 9 unterhalb des mit einem - nicht dargestellten, an sich bekannten - Langgutgreifer ausgestatteten Stapelförderers 7, welcher längs der Schienen 8 bewegbar ist. Bei diesem Stapelförderer 7 kann es sich gleichermaßen um einen Portalkran oder auch um einen längs hochgelegener Schienen verfahrbaren Laufkran handeln, jedenfalls um irgendeine als Stapelförderer geeignete Bauart.

Die Sammelstelle 9 liegt unterhalb des Stapel-Förderers 7 im Bereich einer der Stirnseiten des Scharen-Stapels 6. An dieser Sammelstelle 9 werden die dort nacheinander eintreffenden Unterlagen 2 mit den darauf befindlichen frischen Formlingen 5 zu Scharen satt aneinandergereiht, welche quer zu den Schienen 8 des Stapelförderers 7 verlaufen. Dieser Stapelförderer 7 kann jeweils mit seinem Langgutgreifer eine vollständige Schar von Unterlagen mit darauf befindlichen Formlingen erfassen, anheben, zum Stapel 6 fördern und auf diesem Stapel absetzen.

Der Einfachheit halber sind im Stapel 6 weder die einzelnen Formlinge noch deren Abdeckungen dargestellt.

Gleichfalls unterhalb des Stapel-Förderers 7 befindet sich ferner eine allgemein mit 10 bezeichnete Übernahmestelle, an welcher ein gleichfalls quer zu den Schienen 8 des Förderers 7 verlaufender, dem Abtransport erhärteter Formlinge 5' dienender und deren Unterlagen 2 vereinzelnder Förderer 11 vorgesehen ist, welcher diese Unterlagen 2 einem diese Formlinge 5' abnehmenden Stapelgerät 12 bzw. die derart entladenen Unterlagen 2 zur Wiederverwendung dem Fertiger 1 zubringt. Das Stapelgerät 12 bildet - wie üblich - Stapel der fertigen Formlinge zwecks Vorratshaltung bzw. Verfrachtung.

Die aus der Fig. 1 nicht ersichtlichen, erfindungswesentlichen Abdeckungen sind - lediglich beispielsweise - in den Fig. 2 und 3 veranschaulicht und bestehen aus einem stählernen Rahmen, der innen mit wandbildenden Isolierplatten 14 ausgestattet ist und eine nach unten offene Haube verkörpert, welche auf die Unterlagen 2, z. B. auf eine Palette, die den Formling bzw. eine Gruppe oder eine Schar von Formlingen trägt, aufsetzbar ist.

Der Rahmen 13 einer solchen Abdeckung ist ausreichend tragfähig, so daß auf ihn - wie die Fig. 2 zeigt - eine Reihe weiterer mit Formlingen 5 beladener und ihrerseits Abdeckungen tragender Unterlagen zu einer erheblichen Höhe gestapelt werden kann. Der Rahmen 13 der Abdeckung kann ferner mit Auflagern 13' versehen sein, um die jeweils nächsthöhere Unterlage 2 solide und rutschfest auflagern zu lassen; gegebenenfalls können die Auflager 13' formschlüssig mit den Auflagern der darüber bzw. darunter befindlichen Abdeckungen zusammenwirken, um eine Rutschgefahr völlig auszuschließen.

Der oberste offene Rahmen kann zur Bildung einer Abdeckung gegebenenfalls mit einer leeren Unterlage 2' oder einer sonstigen Platte abgeschlossen werden.

Hinsichtlich der Ausbildung der Abdeckungen stehen im Rahmen der Erfindung vielerlei Möglichkeiten offen, von denen bloß einige wenige beispielsweise in den Fig.4 bis 6 veranschaulicht sind:
Grundsätzlich könnte eine solche Abdeckung aus einem tragfähigen Rahmen allein bestehen, wobei die Klimakammer im Stapel jeweils durch die oberhalb und unterhalb eines solchen Rahmens zu liegen kommenden Unterlagen 2 der Formlinge begrenzt und abgeschlossen würde; lediglich die im Stapel oberste Kammer bedürfte dann an ihrer offenen Oberseite eines plattenförmigen Elementes zum Abschluß (Fig. 2), bei den übrigen Scharen würde sich der Abschluß allein durch die Unterlagen der jeweils im Stapel benachbarten Formlings-Scharen von selbst ergeben.

Es ist aber anderseits auch denkbar, die Abdeckung aus einer tragfähigen, oben geschlossenen Haube zu bilden, auf deren Oberseite die Unterlagen der jeweils nächsthöheren Schar von Formlingen absetzbar sind

Schließlich könnte im Rahmen der Erfindung die Abdeckung aus einer tragfähigen, oben geschlossenen Haube bestehen, auf deren Oberseite die Unterlagen der jeweils nächsthöheren Schar von Formlingen absetzbar sind.

Ferner könnte im Rahmen der Erfindung die Abdeckung auch von einer der Lagerung und dem Transport der Formlinge 5 dienenden Unterlage verkörpert werden, die selbst als Haube oder Trog gestaltet ist, d. h. Seitenwandungen aufweist, die den Zwischenraum zu einer benachbart gestalteten gleichen Unterlagsplatte schließen und zu einer Klimakammer begrenzen.

In allen diesen Fällen erfüllt jedenfalls eine erfindungsgemäße Abdeckung eine originelle und technisch wertvolle Doppelfunktion: Sie wirkt einerseits als solider Distanzhalter und als Stapelhilfe für die gestapelten Unterlagen, wobei sie die Formlinge gegen Druckbeanspruchungen sichert, und andererseits begrenzt sie einen geschlossenen, als Klimakammer für diese Formlinge verwertbaren Hohlraum.

Im einzelnen zeigt die Fig. 4 eine Abdeckung, die aus einem von hochkantstehenden Profilen 13 gebildeten Rahmen besteht, welcher Auflager 13' für eine darüber liegende, Formlinge 5 tragende Unterlage 2 aufweist, welche die offene Oberseite des Rahmens lose aufliegend abschließt und solcherart den Rahmen als Abdeckung wirksam werden läßt. In der dadurch gebildeten Kammer befindet sich die nächstuntere Unterlage 2 mit den darauf befindlichen Formlingen 5.

Die Fig. 5 zeigt im Prinzip eine haubenförmig gestaltete, z. B. aus Kunstharz geformte Abdekkung 15, auf deren planer Oberseite die Unterlage 2 der nächsthöheren Formlings-Schar 5 absetzbar ist.

Die Fig. 6 schließlich stellt eine gleichfalls haubenförmig gestaltete Abdeckung dar, bei welcher die Unterlage 2 selbst einen Teil der Abdeckung verkörpert und an ihrer Unterseite mit ihr fest verbundene Profile 16 trägt, welche gemeinsam mit der Unterlage 2 als Rahmen den als Klimakammer für die Formlinge 5 geeigneten Raum umschließen. Auch diese Profile 16 können mit geeigneten Auflagern 13' zur Erleichterung der Stapelung ausgestattet sein.

Gleichermaßen könnten solche Unterlagen auch mit der offenen Seite aufwärtsweisend einen Trog bilden, wobei die Profile mit der Oberseite der Unterlage verbunden sein würden.

Selbstverständlich ist die Erfindung in ihren Einzelheiten mannigfach abwandelbar und ausbaufähig ohne vom Grundgedanken abzuweichen. So können beispielsweise beidseits der Sammelstelle 9 und der Übernahmsstelle 10 Stapel 6 von Formlingen angeordnet sein und von einem gemeinsamen Stapelförderer 7 beschickt werden.

Der Ablauf des erfindungsgemäßen Verfahrens im Rahmen der dargestellten und erläuterten Anlage ergibt sich wie folgt:
Die im Fertiger 1 fertiggestellten, aber noch nicht erhärteten Formlinge 5, z. B. einzelne Formlinge, in Einzelelemente teilbare Formlinge oder Formlingsgruppen, werden auf den vom Zubringer 3 zugeführten Unterlagen 2 abgesetzt und vom Förderer 4 in den Bereich der Sammelstelle 9 gebracht, wo sie satt mit den Kanten der Unterlagen 2 aneinanderliegen und solcherart eine geschlossene Schar von Unterlagen 2 mit daraufliegenden Formlingen 5 bilden.

Sobald eine solche Schar vervollständigt ist, erfaßt der Langgutgreifer des Stapelförderers 7 in der Übernahmsstelle 10 die - nicht dargestellte - Abdeckung (Fig. bis 6) einer dort lagernden Schar bereits erhärteter Formlinge 5', deckt mit dieser Abdeckung die soeben in der Sammelstelle 9 vervollständigte Schar frischgefertigter, noch nicht erhärteter Formlinge 5 ab und setzt sodann die abgedeckte Schar an einer vorbestimmten Stelle des Scharen-Stapels 6 ab.

Inzwischen fördert der Förderer 11 die Unterlagen 2 mit den darauf ruhenden, erhärteten Formlingen 5' aus der Übernahmsstelle 10 nacheinander vereinzelt zum Stapelgerät 12, das die Formlinge 5' von den Unterlagen 2 abnimmt und außerhalb des Förderweges des Förderers 11 stapelt, zum Abtransport bereitstellt oder verladet. Die entladenen Unterlagen 2 werden vom Förderer 11 weiterbefördert und gelangen zwecks Wiederverwendung über den Zubringer 3 wieder zum Fertiger 1.

Nun erfaßt der Stapelförderer 7 eine neue auf ihren Unterlagen 2 ruhende Schar von Formlingen 5, die im Scharen-Stapel 6 schon erhärtet ist und bringt diese Schar samt ihrer Abdeckung in die Übernahmsstelle 10 auf den Förderer 11.

Während dessen sammelt sich in der Sammelstelle 9 die vom Fertiger 1 zugeführten, mit frischgefertigten Formlingen 5 belegten Unterlagen 2 zu einer neuen Schar und die oben beschriebenen Vorgänge wiederholen sich.

## Patentansprüche

1. Verfahren zum Naßstapeln von Formlingen (5) aus einem allmählich erhärtenden, hydraulisch gebundenen Material, wie Beton, wobei die einzeln oder gruppenweise auf Unterlagen (2) aufliegenden Formlinge (5) unmittelbar anschließend an ihre Formung von einem Förderer (4) zu einem Lagerplatz gebracht und dort in längsverlaufenden, zueinander parallelen, neben- und übereinanderliegenden Scharen in einem Stapel (6) gestapelt und bis zu ihrer zumindest teilweisen Erhärtung gelagert werden, dadurch gekennzeichnet, daß die Formlinge (5) der den Stapel (6) bildenden Scharen innerhalb dieses Stapels (6) in Klimakammern bildenden Abdekkungen (Fig. 2-6) eingeschlossen und die im Stapel (6) jeweils nächsthöheren Formlings-Scharen auf diese Abdeckungen aufgelegt werden.

2. Verfahren nach Anspruch 1, dadurch gekennzeichnet, daß nach dem Erhärten der Formlinge (5') einer Schar deren Abdeckung (Fig.2-6) abgehoben und zur Abdeckung frischer Formlinge (5) wiederverwendet wird, und daß sodann die Schar frischer Formlinge (5) dem Stapel (6) zugeführt und die Schar erhärteter Formlinge (5') abbefördert wird.

3. Verfahren nach Anspruch 1 oder 2, dadurch gekennzeichnet, daß das Aufnehmen und Ablagern der Formlings-Scharen sowie das Abheben und Auflegen der Abdeckungen (Fig. 2-6) von ein und demselben quer zur Längsrichtung der Formlings-Scharen bewegbaren Stapelförderer (7) nacheinander durchgeführt wird.

4. Verfahren nach Anspruch 3, dadurch gekennzeichnet, daß die vom Fertiger (1) dem Scharen-Stapel (6) zugebrachten Formlinge (5) in einer zu den bereits lagernden Formlings-Scharen parallelen Richtung zu einer der Stirnseiten dieses Stapels (6) befördert werden, wobei zur Bildung und Vervollständigung der einzelnen Scharen die mit jeweils frischen Formlingen (5) belegten, nacheinander eintreffenden Unterlagen (2) im Bereich dieser Stirnseite unterhalb des Stapelförderers (7) gesammelt und satt aneinandergereiht sowie anschließend als vollständige Schar auf den Stapel (6) abgesetzt werden.

5. Anlage zur Durchführung des Verfahrens nach den Ansprüchen 1 bis 4, mit einem Formlings-Fertiger (1) und einem Förderer (4) zur Förderung der einzeln oder gruppenweise auf Unterlagen (2) aufliegenden frischen Formlinge (5) zu einem Lagerplatz, an dem sie von einem Stapelförderer (7) in längsverlaufenden, zueinander parallelen, neben- und übereinanderliegenden Scharen in einem Stapel (6) gestapelt und bis zu ihrer zumindest teilweisen Erhärtung gelagert werden, dadurch gekennzeichnet, daß dem Formlings-Fertiger (1) ein Zubringer (3) für die mit frisch geformten Formlingen (5) zu belegenden Unterlagen (2) zugeordnet ist und daß der die damit belegten Unterlagen (2) zum Stapel (6) fördernde Förderer (4) zu einer unterhalb des mit einem Langgut-Greifer ausgestatteten Stapelförderers (7) gelegenen, im Bereich einer der Stirnseiten des Stapels (6) angeordneten Sammelstelle (9) führt und dort die nacheinander eintreffenden Unterlagen (2) zu quer zum Förderweg dieses Stapelförderers (7) verlaufenden Scharen satt aneinanderreiht.

6. Anlage nach Anspruch 5, gekennzeichnet durch eine gleichfalls unterhalb des Stapelförderers (7) gelegene Übernahmestelle (10), an der ein gleichfalls quer zum Förderweg des Stapel- förderers (7) verlaufender, dem Abtransport erhärteter Formlinge (5') dienender und deren Unterlagen (2) vereinzelnder Förderer (11) vorgesehen ist, der diese Unterlagen (2) einem diese Formlinge (5') abnehmenden Stapelgerät (12) bzw. die derart entladenen Unterlagen (2) zur Wiederverwendung dem Formlings-Fertiger (1) über einen Zubringer (3) zuführt.

7. Anlage nach Anspruch 5 oder 6, gekennzeichnet durch Klimakammern bildende Abdekkungen (Fig. 2 bis 6), mit denen die frischen, noch nicht erhärteten Formlinge (5) einzeln, gruppen- oder - bevorzugt - scharenweise abdeckbar sind.

8. Abdeckung für die in einer Anlage nach Anspruch 7 zu stapelnden Formlinge, dadurch gekennzeichnet, daß sie aus einem tragfähigen Rahmen (13), Trog od. dgl. besteht, auf dessen offene Oberseite zu deren Abschluß mindestens ein plattenförmiges Element (2, 2'), vorzugsweise die Unterlage (2) einer jeweils nächsthöheren Schar von Formlingen (5) des Stapels (6) auflegbar ist (Fig. 4).

9. Abdeckung nach Anspruch 8, dadurch gekennzeichnet, daß der aus hochkantstehenden Profilen (13) od. dgl. bestehende Rahmen Auflager (13'), z. B. Absetzungen, Flanschen od. dgl. zur Auflagerung bzw. Rutschsicherung der plattenförmigen Elemente bzw. Unterlagen (2) aufweist (Fig. 4).

10. Abdeckung für die in einer Anlage nach Anspruch 7 zu stapelnden Formlinge (5), dadurch gekennzeichnet, daß sie aus einer tragfähigen, oben geschlossenen Haube (15) besteht, auf deren Oberseite die Unterlagen (2) einer jeweils nächsthöheren Schar von Formlingen (5) des Stapels (6) absetzbar sind (Fig. 5).

11. Abdeckung nach einem der Ansprüche 8 bis 10, dadurch gekennzeichnet, daß sie von einer der Lagerung und dem Transport der Formlinge (5, 5') dienenden und hierzu als Haube oder Trog gestalteten Unterlagsplatte (2) selbst verkörpert ist (Fig. 6).

12. Abdeckung nach einem der Ansprüche 8 bis 11, dadurch gekennzeichnet, daß sie wärmeisolierende Wandungen (14) bzw. Wandungsteile aufweist (Fig. 6).

## Claims

1. Method of moist stacking shaped articles (5) consisting of gradually hardening, hydraulically compounded material as concrete in the course of which shaped articles applied in groups or single on underlays (2) are transported by a conveyor (4) immediately after moulding to a depot and are there stacked in longitudinal, parallel, abreast and superimposedly arranged hosts in a stack and stored until at least partially hardened, characterized by the fact that the hosts forming shaped articles (5) making up the stack (6) are within this stack enclosed in climatic chambers forming covers (Fig. 2-6) and that the directly superimposed hosts of shaped articles within this stack are applied on these covers.

2. Method according to claim 1, characterized by the fact that after hardening of the shaped articles which form a host, its covering is removed and re-used for covering fresh shaped articles, and that the host of fresh shaped articles (5) is then conveyed to the stack (6) and the host of hardened shaped articles (5') is evacuated.

3. Method according to claim 1 or 2, characterized by the fact that picking up and storing of the hosts formed by shaped articles and removing and applying of coverings (Fig. 2-6) are accomplished by the very same stack conveyor (7) which is laterally moveable to the longitudinal direction of the hosts formed by the shaped articles.

4. Method according to claim 3, characterized by the fact that the shaped parts, conveyed to the host stack (6) by the moulder (1) are transported in a direction parallel to the already stored hosts of shaped articles to one or the other front of this stack (6), in course of which to form and complete each host the successively arriving underlays (2) paved with fresh shaped articles (5) are collected in the area of these fronts below the stack conveyor (7) ordered close against one another and afterwards forming a completed host dropped on the stack (6).

5. Apparatus for carrying out the method according to claims 1 to 4 with a moulder (1) and a conveyor (4) to transport the fresh shaped articles (5), applied in groups or single on underlays (2) to a depot where they are stacked by a stack conveyor (7) in longitudinal, parallel, abreast and superimposedly arranged hosts in a stack (6) and stored until at least partly hardened, characterized by the fact that the moulder (1) is associated with a feeder (3) for the coverings (2), applied with fresh shaped articles (5) and that the conveyor (4), transporting the applied underlays (2) to a collecting area located at one or the other front of the stack under the stack conveyor which is equiped with a gripping device for long goods and lines the successively arriving underlays (2) close against one another in hosts laterally ordered to the conveyor track of the stack conveyor (7).

6. Apparatus according to claim 5, characterized by a transfer area (10) likewise located under the stack conveyor (7), at which is provided a conveyor (11), likewise laterally directed to the conveyor track of the stack conveyor (7), serving for removal of hardened shaped parts (5') and seperation of their underlays (2) which transports by a stacking device, removing these shaped articles (5') or by a feeder (3) the underlays (2) for re-use to the moulder.

7. Apparatus according to claim 5 or 6, characterized by coverings (Fig. 2 to 6) forming climatic chambers, with which are covered the fresh or not yet hardened shaped articles (5) in groups, single or preferably in hosts.

8. Covering for shaped articles to be stacked in an apparatus according to claim (7), characterized by the fact that it consists of a resistent frame (13), trough or similar devices on the open top side of which is applied at least one plate-like element (2, 2'), preferably the underlay (2) of one directly superimposed host of shaped articles (5) of the stack (6), serving as its closing (Fig. 4).

9. Covering according to claim 8, characterized by the fact that the frame consisting of edgewise standing structural iron (13) or similar devices showing a support, e. g. a joggle, flange or similar for supporting or slide protection respectively (Fig. 4).

10. Covering for shaped articles (5) to be stacked in an apparatus according to claim 7, characterized by the fact that it consists of a resistant bonnet (15) closed on the top side on which top side is applicable the underlay (2) of the directly superimposed host of shaped articles forming the stack (6) (Fig. 5).

11. Covering according to one of the claims 8 to 10, characterized by the fact that it is formed by an underlay-plate (2) itself, serving for storage and transport of the shaped articles (5, 5'), shaped like a bonnet ortrough (Fig. 6).

12. Covering according to one of the claims 8 to 11, characterized by the fact that it shows heat insolating wall (14) or wallparts respectively (Fig. 6).

## Revendications

1. Procédé d'empilage humide d'articles moulés (5) d'un matériau durcissant graduellement, hydrauliquement lié, tel que béton, où les articles moulés individuelles ou par groupes, disposées sur des supports (2) sont transportées immédiatement après leur moulage par un convoyuer (4) à un endroit de stockage et y sont empilées par rangées longitudinales, parallèles l'une à l'autre, juxtaposées et superposées en une pile (6) et sont stockées jusqu'à leur- durcissement au moins partiel, ce procédé est caractérisé par le fait que les articles moulés (5) des rangées formant la pile (6) sont incluses à l'intérieur de cette pile dans des recouvrements (Fig. 1-6) formant des chambres climatisées et que les rangées des articles moulés immédiatement supérieures dans la pile (6), sont posées sur ces recouvrements.

2. Procédé suivant la revendication 1, caractérisé par le fait qu'après le durcissement des articles moulés (5) d'une rangée, le recouvrement de celle-ci est enlevé et réutilisé pour le recouvrement des articles moulés fraîches (5) et que la rangée de articles fraîches (5) est transportée vers la pile (6) et la rangées d'articles moulés durcies (5) est sortie.

3. Procédé suivant les revendications 1 ou 2, caractérisé par le fait que le relèvement et le stockage des rangées d'articles moulés de même que l'enlèvement et le placement des recouvrements (Fig. 2-6) sont réalisés successivement par le même transporteur gerbeur (7), étant mobile transversalement au sens longitudinal des rangées d'articles moulés.

4. Procédé suivant la revendication 3, caractérisé par le fait que les articles moulés (5), amenées du mouleur (1) à la pile de rangées (6), sont transportées parallèlement aux rangées déjà stockées vers un des cotés de devant de cette pile (6), pour former et compléter les rangées individuelles, les supports (2), couverts d'articles moulés fraîches (5), arrivant successivement, sont rassemblés dans ce côté de devant au-dessous du transporteur gerbeur (7) et sont rangés de façon correcte pour ensuite être déposés sur la pile (6) en tant que rangée complète.

5. Installation pour la mise en oeuvre du procédé suivant les revendications 1 à 4, avec un mouleur d'articles moulés (1) et un transporteur (4) pour le transport des articles moulés fraîches (5), disposées individuellement ou par groupes sur des supports (2) vers un parc de stockage, où elles sont empilées par un transporteur gerbeur (7) en rangées longitudinales, parallèles l'une à l'autre, juxtaposées et superposées en une pile (6), et où elles sont stockées jusqu'à leur durcissement au moins partiel, caractérisé par le fait qu'un dispositif d'amenée pour les supports (2) qui doivent être couverts d'articles fraiche- ment moulées (5) est coordiné avec le mouleur d'articles moulées (1) et que le transporteur (4), transportant les supports (2) ainsi couverts vers la pile (6) les mène vers l'endroit collecteur (9), disposé dans le domaine d'un des côtés de devant de la pile (6), endroit situé au dessous du transporteur gerbeur (7), muni d'un preneur pour matériaux longs, là il range correctement les supports (2) arrivant successivement en rangées, étant en direction transversale au chemin de transport de de transporteur gerbeur (7).

6. Installation suivant la revendication 5, caractérisé par un endroit de réception (10), situé également au-dessous du transporteur gerbeur (7), où un transporteur (11) est prévu, travaillant aussi transversalement au chemin de transport du transporteur gerbeur (7), servant à la sortie des articles moulés durcies (5) et dépariant les supports (2), ce transporteur (11) amène ces supports (2) vers un appareil gerbeur (12) enlevant ces articles moulés (5) resp. amenant les supports (2) ainsi déchargés pour le réutilisation vers le mouleur d'articles (1) par un dispositif d'amenée (3).

7. Installation suivant la revendication 5 ou 6, caractérisé par des recouvrements, formant des chambres climatisées (Fig.2-6), à l'aide desquels les articles moulés (5) fraîches n'étant pas encore durcies peuvent être couvertes individuellement, par groupes ou - de préférence - par rangées.

8. Recouvrement pour les articles moulés à empiler dans une installation suivant la revendication 7, caractérisé par le fait qu'il se compose d'un cadre capable de porter (13), auge ou semblable, sur le côté supérieur ouvert duquel, pour le fermer, au moins un élement en forme de plaque (2, 2') peut être déposé, de préférence le support (2) d'une rangée immédiatement supérieure d'articles moulés (5) de la pile (6) (Fig. 4).

9. Recouvrement suivant la revendication 8, caractérisé par le fait que le cadre, se composant de profiles de chant (13) ou semblable en tant que dispositif d'appui resp. dispositif antidérapant des élements en forme de plaques resp. supports (2) (Fig. 4).

10. Recouvrement pour les articles moulés (5) à empiler dans une installation suivant la revendication 7, caractérisé par le fait qu'il se compose d'un capot capable de porter, fermé par le haut (15), sur la face supérieure duquel les supports (2) d'une rangée immédiatement supérieure d'articles moulés (5) de la pile (6) peuvent être déposés (Fig. 5).

11. Recouvrement suivant les revendications 8 à 10, caractérisé par le fait qu'il est formé lui même par un plaque de support (2) servant au stockage et transport des articles moulés (5, 5') et étant à ce but formé en capot ou en auge (Fig. 6).

12. Recouvrement suivant l'une des revendications 8 à 11, caractérisé par le fait qu'il présent des parois isolées à la chaleur resp. des parties de parois.
